# EUROPÄISCHE PATENTANMELDUNG

(11) **EP 0 562 702 A1**
(43) Veröffentlichungstag der Anmeldung: **29.09.1993**
(21) Anmeldenummer: 93250089.5
(22) Anmeldetag: 24.03.1993
(51) Int. Cl.: F21K 7/00, F21P 1/00, G09F 9/33

(54) **Leuchtelemente, die in definierter geometrischer Gestalt angeordnet sind**

(30) Priorität: 25.03.1992 DE 9204206 U
(71) Anmelder: "EQG" ENTWICKLUNGS- UND QUALIFIZIERUNGSGESELLSCHAFT FÜR FERNSEHELEKTRONIK mbH, D-12459 Berlin (DE)
(72) Erfinder: Claassen, Klaus, O-1136 Berlin (DE); Rolke, Frithjof, Dipl.-Phys., O-1190 Berlin (DE); Schubert, Rainer, Dipl.-Ing., O-1141 Berlin (DE); Klinke, Dietrich, O-1140 Berlin (DE)
(74) Vertreter: Riemann, Bernd

(57) **Zusammenfassung**

Aufgabe der Erfindung ist es, Leuchtelemente der gattungsgemäßen Art bereitzustellen, die sich durch eine Senkung des Aufwandes zur Herstellung derselben sowie einen niedrigen Energieverbrauch und durch Robustheit auszeichnen.

Erfindungsgemäß weist jedes Leuchtelement ein oder mehrere Licht emittierende Halbleiterdioden (1) und / oder fluoreszierende Mittel auf.Die bei dieser Lösung eingesetzten LED, die mit einer Spannungsquelle verbunden sind, erschließen auf dem Gebiet der Werdung neue Möglichkeiten.Gleichfalls eignen sich die Leuchtelemente zum Dekorieren und Markieren.Durch die Robustheit und Miniaturisierung der Elemente ist es möglich, unterschiedliche geometrische Gebilde, wie z.B. eine Gerade, in einem Winkel angeordnete Geraden, einen Kreis, eine Kurve, Buchstaben, Logos sowie dreidimensionale Körper darzustellen.

Fig. 1 veranschaulicht in Kreuzform angeordnete Leuchtelemente.

## Beschreibung

Es sind bereits Leuchtelemente bekannt, die unter Verwerdung von Glühlampen, welche in einer bestimmten Anordnung vorgesehen sind, für Verkehrsleiteinrichtungen Anwendung finden.Durch eine spezielle elektrische Schaltung können diese Leuchtelemente je nach Anwendungszweck auch als Lauflicht ausgestaltet werden.

Für Illumnationszwecke ist ferner die Anwendung von kettenförmig aneinandergereihten Sofittenlampen, die in vorzugsweise durchsichtigen schlauchartig ausgebildeten Körpern angeordnet sind, bekannt.

Der vorliegenden Erfindung liegt das Problem zugrunde, eine Lösung für Leuchtelemente, die in definierter geometrischer Gestalt angeordnet sind, anzubeten, die sich enerseits durch eine Senkung des Aufwandes zur Herstellung dieser Leuchtelemente sowie andererseits durch einen niedrigeren Energieverbrauch auszeichnet.Die Leuchtelemente sollen keiner Einschränkung hinsichtlich der Betriebsart unterliegen, sich ferner durch Robustheit,durch eine geringe Masse und durch ein geringes Gewicht auszeichnen und damit eine weitere Forderung nach neuen Einsatzmöglichkeiten erfüllen.

Dieses Problem wird nach der Erfirdung mit den Maßnahmen des Anspruches 1 dadurch gelöst,daß jedes Leuchtelement ein oder mehrere Licht emittierende Halbleiterdioden und /oder fluoreszierende Mittel aufweist.Diese Licht emittierenden Halbleiterdioden - allgemein unter der Bezeichnung LED bekannt - zeichnen sich neben einem geringen Energieverbrauch auch dadurch aus, daß sie wesentlich kleiner und unempfindlicher als Glühlampen oder Sofittenlampen sind und vor allem darüber hinaus für den Dauerbetrieb geeignet sind.Se unterlegen damit keiner Einschränkung bezüglich der Betriebsart.Ihr geringes Gewicht und der geringe Stromverbrauch sowie die Robustheit ermöglichen ein breites Einsatzspektrum.

Vorzugsweise sind die Leuchtelemente zum Dekorieren und / oder zum Markieren engesetzt.

Beim Einsatz der Leuchtelelmente zum Dekorieren denen diese in der Regel als Werbeträger, bzw. als optischer Blickfang für das zu werbende Objekt.

Die, den LED's eigene Miniaturisierung ermöglicht grundsätzlich neue Lösungen zum Dekorieren und zum Markieren.

Eine Ausgestaltung der Leuchtelemente zeichnet sich dadurch aus, daß diese elektrisch miteinander verbunden sind.

Vorzugsweise ist die elektrische Verbindung in der Art, daß die Leuchtelemente in Reihe geschaltet sind.Dadurch wird der Leitungsaufwand auf ein Minimum reduziert.

Ein weiteres Merkmal der Leuchtelemente ist auch darin zu sehen, daß jedes Leuchtelement durch mehrere Leuchtdioden gebildet ist.

Mit dieser Maßnahme lassen sich besondere Effekte z.B. beim Dekorieren erzielen.Durch Anordnung mehrerer Leuchtdioden zu einem Leuchtelement wird das Augenmerk des Betrachters gezielt auf das zu werbende Objekt gelenkt, welches besonders hervorgehoben werden soll.

Eine weitere Ausgestaltung des Leuchtelementes seht vor, daß die Leuchtdioden zu Diodenpärchen geschaltet sind.

Für einen klimasicheren Außenbetrieb sind die Kontaktststellen der Leuchtdioden zweckmäßigerweise mit einem bekannten Mittel, z.B. Epoxidharz, vergossen.Werden dagegen die Leuchtelemente in einem Schlauch oder in einer anderen Umhüllung angeordnet, ist ein Vergießen der Kontaktstellen grundsätzlich nicht erforderlich.

Durch die Anordnung und Schaltung der Dioden zu Diodenpärchen besteht eine günstige Möglichkeit, bestimmte geometrische Gebilde, wie z.B. ein Kreuz oder einen Stern,rational darzustellen.

Obwohl der Einsatz rechteckig ausgebildeter Leuchtdioden bevorzugt ist, können durchaus auch andere geometrische Formen der Leuchtdioden eingesetzt werden.

Durch die Robustheit und die Miniaturisierung der Elemente ist es ebenfalls in einer weiteren Ausgestaltung möglich, auch andere geometrische Gebilde, wie z.B. eine Gerade, in einem Winkel angeordnete Geraden, einen Kreis bzw. einen Kreisabschnitt, eine kurve, Buchstaben oder Logos darzustellen.

Gleichfalls ist es möglich auch dreidimensionale Körper, wie z.B. einen Würfel,eine Kugel oder eine Spirale als Leuchtelement nachzubilden.

Die Erfindung seiht weiterhin vor, daß wenigstens eine Leuchtdiode und / oder ein fluoreszierendes Mittel mit einer Hülle aus transparentem Werkstoff versehen ist.

Es besteht aber auch die Möglichkeit, daß eine transparente Hülle mehreren Leuchtdioden und /oder fluoreszierenden Mitteln zur Fixierung ihrer geometrischen Anordnung zugeordnet ist.

Als transparente Hülle kommen sowohl flexible als auch unflexible Materalen zum Einsatz.

Neben der Fixierung der Leuchtduden betet die Hülle auch einen Schutz gegen mechanische Beschädigung.

Entsprechend dem jeweiligen Einsatzzweck ist es in einer weiteren Modifizierung möglich, daß die Leuchtelemente als Dauerlicht, als Blinklicht oder als Lauflicht elektronisch geschaltet sind.Selbstverständlich sind auch Kombinationen der einzelnen Folgen untereinander möglich.

Insbesondere beim Impulsbetrieb ist als Vorteil zu verzeichnen, daß dieser keinen negativen Einfluß auf die Lebensdauer der eingesetzten Leuchtdioden hat.

Als weitere Vorteile gegenüber Glühlampen sind die konstante Helligkeit sowie die geringeren Wärmeverluste zu nennen.

Insbesondere beim Einsatz der Leuchtelemente als Dekorations-mittel kann die Attraktivität und der zu erzelende Effekt dadurch erhöht werden, daß die eingesetzten Leuchtelemente unterschiedliche Farben aufweisen.

Durch den Einsatz von Mehrfarbdioden bestehen zusätzliche Möglichkeiten bei der Erzelung optischer Effekte.

Zweckmäßigerweise sind als Farbkombination die Farben rot, grün, gelb, orange und blau anwendbar.

Ein neues Einsatzgebiet der Leuchtelemente ist darin zu sehen, daß sie zum Markieren von baulichen Einrichtungen eingesetzt sind.

Zur Erfüllung dieser Forderung sowie zur Erhöhung der Sicherheit allgemein sind speziellen baulichen Anordnungen, wie z.B. Treppen, Geländern, Fluchttüren und dgl. Leuchtelemente zugeordnet.

Es liegt ferner auch im Rahmen der Erfindung, diese Leuchtelemente zur Markerung von Fluchtwegen enzusetzen.Damit besteht in Gefahrensituationen für die Betroffenen die Möglichkeit der besseren Orientierung.

Vorteilhafterweise sind für diese Zwecke von der Stromversorgung unabhängige Leuchtelemente engesetzt.Dabei besteht aber durchaus auch die Möglichkeit sowohl von der Stromversorgung unabhängige als auch an eine Stromversorgung angeschlossene Leuchtelemente sinnvoll zu kombinieren.

Ein weiteres Merkmal der Leuchtelemente ist auch darin zu sehen, daß die Leuchtdioden kettenförmig angeordnet sind und durch eine gleichartige Reihenschaltung der Leuchtelemente eine vorhandene Gleichspannung abfällt.

Es liegt ebenfalls im Rahmen der Erfindung, daß die Leuchtdioden kettenförmig angeordnet sind und daß durch eine elektrisch gleichartige Reihenschaltung eine vorhandene gleichgerichtete Wechselspannung abfällt.

Nach einem weiteren Merkmal zeichnen sich die Leuchtelemente auch dadurch aus, daß durch eine elektrische Reihenschaltung von antiparallel geschalteten LED-Pärchen eine vorhandene Wechselspannung abfällt.Vorteilhafterweise ist die vorhandene Wechselspannung gleich der Netzspannung.

Die Erfindung wird nachfolgend anhand der Zeichnungen im Prinzip beispielshalber noch näher erläutert.Es zeigen:
- **Fig. 1**: eine schematische Ansicht in Kreuzform angeordneter Leuchtelemente;
- **Fig. 2**: eine schematische Ansicht in Schmetterlingsform angeordneter Leuchtelemente;
- **Fig. 3**: eine schematische Anscicht in Längsrichtung angeordneter Leuchtelemente;
- **Fig. 4**: eine schematische Ansicht einzeln umhüllter Leuchtdioden;
- **Fig. 5**: eine schematische Ansicht mehrerer mit einer gemeinsamen Hülle versehener Leuchtdioden.

Fig. 1 veranschaulicht ein in Kreuzform angeordnetes Leuchtelement mit Licht emittierenden Halbleiterdioden 1.Die elektrische Verbindung wird durch die Leitung 3 hergestellt.Durch den Einsatz rechteckiger LED als Leuchtelemente ergibt sich ein maxmaler Strahlungswinkel für das durch die LED abgegebene Licht.

Aus der Fig. 2 ist eine Anordnung der Leuchtdioden 1 in Schmetterlingsform zu ersehen.Die Kontaktstellen der Leuchtdioden 1 sind in Vergußmasse 2 eingebettet.Die elektrische Verbindung zu den Leuchtdioden 1 wird durch die Leitung 3 hergestellt.

Die Fig.3 stellt eine weitere Anordnung der Leuchtelemente in Längsrichtung dar.Die Leuchtdioden 1 sind hierbei kettenförmig angeordnet, wobei die Kontaktstellen der Leuchtdioden 1 in Vergußmasse 2 eingebettet sind.Die Stromversorgung der Leuchtdioden 1 erfolgt über die Leitung 3.

Fig. 4 veranschaulicht eine modifizierte Form, bei der einzelne Leuchtdioden 1 mit einer flexiblen Hülle 4 umgeben sind.

Beim Einsatz der Leuchtelemente im Freien sind diese vorzugsweise in einer transparenten Hülle 4;5 angeordnet.Dabei kann die Hülle 4;5 sowohl flexibel als auch starr sein.

In der Fig. 5 ist eine weitere Abwandlung dargestellt, wobei in diesem Fall mehrere Leuchtdioden 1 in einer Hülle 5 angeordnet sind.Die Stromversorgung der Leuchtdioden 1 erfolgt über die Leitung 3.

## Patentansprüche

1. Leuchtelemente, die in definierter geometrischer Gestalt angeordnet sind, dadurch gekennzeichnet, daß jedes Leuchtelement ein oder mehrere Licht emittierende Halbleiterdioden (1) und / oder fluoreszierende Mittel aufweist.

2. Leuchtelemente nach Anspruch 1, dadurch gekennzeichnet, daß sie elektrisch miteinander verbunden sind.

3. Leuchtelemente nach Anspruche 1 und 2, dadurch gekennzeichnet, daß sie in Reihe geschaltet sind.

4. Leuchtelemente nach einem oder mehreren der Ansprüche 1 bis 3, dadurch gekennzeichnet, daß jedes Leuchtelement durch mehrere Leuchtdioden (1) gebildet ist.

5. Leuchtelemente nach einem oder mehreren der Ansprüche 1 bis 4, dadurch gekennzeichnet, daß die Leuchtdioden (1) paarweise zu Diodenpärchen geschaltet sind.

6. Leuchtelemente nach einem oder mehreren der Ansprüche 1 bis 5, dadurch gekennzeichnet, daß die Leuchtdioden (1) definierte geometrische Gebilde, wie z.B. eine Gerade, in einem Winkel angeordnete Geraden, ein kreuz, einen Stern, einen Kreis, eine kurve, Buchstaben oder Logos, darstellend, angeordnet sind.

7. Leuchtelemente nach einem oder mehreren der Ansprüche 1 bis 6, dadurch gekennzeichnet, daß sie dreidimensionale Körper, wie z.B. eine Kugel, einen Würfel oder eine Spirale, darstellend, angeordnet sind.

8. Leuchtelemente nach einem oder mehreren der Ansprüche 1 bis 7, dadurch gekennzeichnet, daß wenigstens eine Leuchtdiode (1) und /oder ein fluoreszierendes Mittel mit einer Hülle (4) aus transparentem Werkstoff versehen ist.

9. Leuchtelemente nach einem oder mehreren der Ansprüche 1 bis 8, dadurch gekennzeichnet,daß eine transparente Hülle (5) mehreren Leuchtdioden (1) und /oder fluoreszierenden Mitteln zur Fixierung ihrer geometrischen Anordnung zugeordnet ist.

10. Leuchtelemente nach einem oder mehreren der Ansprüche 1 bis 9, dadurch gekennzeichnet,daß die Leuchtelemente als Dauerlicht,Blinklicht oder als Lauflicht elektronisch geschaltet sind.

11. Leuchtelemente nach einem oder mehreren der Ansprüche 1 bis 10, dadurch gekennzeichnet, daß die Leuchtelemente zur Erzielung gewünschter Farbeffekte zumindest teilweise unterschiedliche Farben aufweisen.

12. Leuchtelemente nach einem oder mehreren der Ansprüche 1 bis 11, dadurch gekennzeichnet,daß vorzugsweise von der Stromversorgung unabhängige Leuchtelemente eingesetzt sind.

13. Leuchtelemente nach einem oder mehreren der Ansprüche 1 bis 12, dadurch gekennzeichnet, daß die Leuchtdioden (1) kettenförmig angeordnet sind und durch eine gleichartige Reihenschaltung der Leuchtdioden (1) eine vorhandene Gleichspannung abfällt.

14. Leuchtelemente nach einem oder mehreren der Ansprüche 1 bis 13, dadurch gekennzeichnet, daß die Leuchtdioden (1) kettenförmig angeordnet sind und daß durch eine elektrisch gleichartige Reihenschaltung der Leuchtdioden (1) eine vorhandene gleichgerichtete Wechselspannung abfällt.

15. Leuchtelemente nach einem oder mehreren der Ansprüche 1 bis 14, dadurch gekennzeichnet, daß durch eine elektrische Reihenschaltung von antiparallel geschalteten Pärchen von Leuchtdioden (1) eine vorhandene Wechselspannung abfällt.

16. Leuchtelemente nach einem oder mehreren der Ansprüche 1 bis 15, dadurch gekennzeichnet, daß die vorhandene Wechselspannung gleich der Netzspannung ist.
